# EUROPÄISCHE PATENTSCHRIFT

(11) **EP 2 125 258 B1**
(45) Veröffentlichungstag und Bekanntmachung des Hinweises auf die Patenterteilung: **12.10.2011**
(21) Anmeldenummer: 08708019.8
(22) Anmeldetag: 21.01.2008
(51) Int. Cl.: B21B 37/62

(54) **REGELANORDNUNG FÜR EIN WALZGERÜST UND HIERMIT KORRESPONDIERENDE GEGENSTÄNDE**
REGULATION DEVICE FOR A ROLLING STAND AND ITEMS CORRESPONDING THERETO
DISPOSITIF DE RÉGLAGE POUR UNE CAGE DE LAMINOIR ET OBJETS CORRESPONDANTS À CET EFFET

(30) Priorität: 23.01.2007 DE 102007003243
(43) Veröffentlichungstag der Anmeldung: 02.12.2009
(73) Patentinhaber: Siemens Aktiengesellschaft, 80333 München (DE)
(72) Erfinder: FELKL, Hans-Joachim, 91301 Forchheim (DE); WOHLD, Dietrich, 91462 Rauschenberg (DE)
(86) Internationale Anmeldenummer: PCT/EP2008/050615
(87) Internationale Veröffentlichungsnummer: WO 2008/090112

(56) Entgegenhaltungen:
- DE-A1- 2 430 089
- DE-A1- 19 834 758
- US-A- 3 543 549

## Beschreibung

Die vorliegende Erfindung betrifft eine Regelanordnung für ein Walzgerüst. Sie betrifft weiterhin ein Computerprogramm für eine softwareprogrammierbare Regelanordnung für ein Walzgerüst. Weiterhin betrifft die vorliegende Erfindung eine Walzanordnung. Schließlich betrifft die vorliegende Erfindung eine Walzstraße mit mehreren Walzanordnungen.

Für Walzgerüste sind verschiedene Regelanordnungen bekannt.
Die wichtigsten Regelanordnungen sind Walzspaltregelungen und Walzkraftregelungen. Beide Regelungen setzen voraus, dass das Stellglied, mittels dessen der Walzspalt des Walzgerüsts einstellbar ist, unter Last verstellbar ist.

Bei einer Walzspaltregelung wird einem Positionsregler ein Stellwegsollwert zugeführt. Der Stellwegsollwert ist derart bemessen, dass der Walzspalt geeignet eingestellt wird. Der Stellwegistwert wird mittels eines geeigneten Erfassungselements erfasst und ebenfalls dem Positionsregler zugeführt. Anhand der ihm zugeführten Werte ermittelt der Positionsregler eine Stellgröße, auf Grund derer der Stellweg des Stellgliedes veränderbar ist, so dass der Stellwegistwert dem Stellwertsollwert angenähert wird. Die Stellgröße gibt der Positionsregler an das Stellglied aus.

Beim Walzen des Walzguts federt das Walzgerüst auf Grund der auf das Walzgut ausgeübten Walzkraft auf. Zur Kompensation dieser Auffederung ist bekannt, die Walzkraft (genauer: den Walzkraftistwert) zu erfassen, anhand des Walzkraftistwertes die Auffederung des Walzgerüsts zu ermitteln und den Stellwegsollwert derart zu korrigieren, dass die Auffederung des Walzgerüsts kompensiert wird. Wenn die Walzkraft sich erhöht, wird daher der Stellwegsollwert derart verändert, dass die Korrektur des Stellwegsollwerts der auffederungsbedingten Vergrößerung des Walzspalts entgegen wirkt.

Die obenstehend beschriebene Regelanordnung arbeitet vollauf zufriedenstellend, wenn die Walzen, mittels derer das Walzgut gewalzt wird, exakt rund sind und exakt zentrisch gelagert sind. Diese beiden Bedingungen sind in der Regel jedoch nicht exakt gewährleistet. Es ist also in der Regel eine Exzentrizität und/oder ein Unrundheit vorhanden. Nachfolgend wird nur auf die Exzentrizität näher eingegangen. Die mit der Unrundheit verbundenen Probleme sind jedoch äquivalent zu den mit der Exzentrizität verbundenen Problemen.

Wenn auf Grund einer Exzentrizität der Walzspalt sich beispielsweise verringert, wird das Walzgut im Walzspalt stärker gewalzt. Hierfür ist eine erhöhte Walzkraft erforderlich. Wenn - entsprechend der obenstehend beschriebenen Vorgehensweise zum Kompensieren von Auffederungen des Walzgerüsts - die erhöhte Walzkraft als Gerüstauffederung interpretiert wird, wird der Walzspalt zusätzlich zur exzentrizitätsbedingten Verringerung des Walzspalts durch die obenstehend beschriebene Vorgehensweise noch weiter verringert. Die Exzentrizitätsfehler der Walzen werden daher in verstärktem Maße dem Walzgut eingeprägt. Sofern sich die Walzkraft exzentrizitätsbedingt erhöht, muss der Stellwegsollwert daher derart variiert werden, dass der Walzspalt aufgefahren wird, um die exzentrizitätsbedingte Verringerung des Walzspaltes zu kompensieren. Die erforderliche Variierung des Stellwegsollwertes bei exzentrizitätsbedingten Walzkraftänderungen ist daher der erforderlichen Änderung des Stellwegsollwertes, die auf anderen Änderungen der Walzkraft beruhen, diametral entgegen gesetzt.

Im Stand der Technik ist bekannt, bei einem Walzspaltregler anhand der periodischen Schwankungen beispielsweise der Walzkraft oder des Zuges im Walzgut vor oder hinter dem betrachteten Walzgerüst die Exzentrizität der Walzen zu ermitteln und die Exzentrizität der Walzen durch entsprechende Vorsteuerung des Stellwegsollwertes zu kompensieren. Nur die verbleibende Schwankung der Walzkraft wird als Walzgerüstauffederung angesehen und entsprechend korrigiert. Von entscheidender Bedeutung ist bei dieser Vorgehensweise, dass die Änderung des Stellwegsollwertes durch exzentrizitätsbedingte Änderungen der Walzkraft einerseits und durch anderweitig bedingte Änderungen der Walzkraft andererseits einander gegenläufig sind. Die entsprechenden Vorgehensweisen sind, wie bereits erwähnt, bekannt. Rein beispielhaft wird auf die US 4,656,854 A, die US 4,222,254 A und die US 3,709,009 A verwiesen.

Bei der Walzkraftregelung werden einem Walzkraftregler ein Walzkraftsollwert und ein Walzkraftistwert zugeführt. Anhand der ihm zugeführten Werte ermittelt der Kraftregler eine Stellgröße, auf Grund derer der Stellweg des Stellgliedes veränderbar ist, so dass der Walzkraftistwert dem Walzkraftsollwert angenähert wird.

Theoretisch ist bei einer Walzkraftregelung eine Exzentrizität der Walzen unkritisch. Denn führt beispielsweise eine Exzentrizität kurzzeitig zu einer Verringerung des Walzspalts und damit zu einer Erhöhung des Walzkraftistwertes, so wird der Stellweg des Stellgliedes derart geändert, dass der Walzspalt aufgefahren wird, der Walzkraftistwert daher wieder absinkt.

In der Praxis ist die Erfassung des Walzkraftistwertes jedoch durch Reibungskräfte verfälscht, die im Stellglied und im Walzgerüst auftreten. Weiterhin ist die Dynamik der Walzkraftregelungen insbesondere bei hohen Walzgeschwindigkeiten zu gering, um die exzentrizitätsbedingten Walzkraftschwankungen schnell genug auszugleichen.

Aus der DE 198 34 758 A1 ist eine Regelanordnung für ein Walzgerüst bekannt, die einen Kraftregler und einen Positionsregler aufweist. Im Betrieb der Regelanordnung werden dem Kraftregler ein Walzkraftsollwert und ein Walzkraftistwert zugeführt. Von dem Kraftregler wird anhand der ihm zugeführten Werte ein Stellwegkorrekturwert ermittelt. Der Stellwegkorrekturwert und ein Stellwegistwert eines Stellgliedes werden dem Positionsregler zugeführt. Von dem Positionsregler wird anhand der ihm zugeführten Werte eine Stellgröße ermittelt, auf Grund derer der Stellweg des Stellgliedes verändert wird. Die Stellgröße wird an das Stellglied ausgegeben.

Die Aufgabe der vorliegenden Erfindung besteht darin, Möglichkeiten zu schaffen, mittels derer auch bei einer Walzkraftregelung Exzentrizitäten wirksam kompensiert werden können.

Die Aufgabe wird zunächst durch eine Regelanordnung für ein Walzgerüst gelöst, die die Merkmale des Anspruchs 1 aufweist. Weiterhin wird die Aufgabe durch ein Computerprogramm für eine softwareprogrammierbare Regelanordnung mit den Merkmalen des Anspruchs 8 gelöst. Weiterhin wird die Aufgabe durch eine Walzanordnung mit den Merkmalen des Anspruchs 11 und eine Walzstraße mit den Merkmalen des Anspruchs 12 gelöst.

Erfindungsgemäß weist die Regelanordnung einen Kraftregler und einen dem Kraftregler unterlagerten Positionsregler auf. Im Betrieb der Regelanordnung werden dem Kraftregler ein Walzkraftsollwert und ein Walzkraftistwert zugeführt. Von dem Kraftregler wird anhand des Walzkraftsollwertes und des Walzkraftistwertes ein Stellwegkorrekturwert ermittelt. Der Stellwegkorrekturwert, ein vom Stellwegkorrekturwert verschiedener Exzentrizitätskompensationswert und ein Stellwegistwert eines Stellgliedes werden dem Positionsregler zugeführt. Von dem Positionsregler wird anhand der ihm zugeführten Werte eine Stellgröße ermittelt, auf Grund derer der Stellweg des Stellgliedes verändert wird. Die Stellgröße wird von dem Positionsregler an das Stellglied ausgegeben. Die Komponenten der Regelanordnung wirken derart zusammen, dass die Regelanordnung im Betrieb eine Kraftregelung des Walzgerüsts bewirkt.

Wenn die Regelanordnung softwareprogrammierbar ist, weist das erfindungsgemäße Computerprogramm Maschinencode auf, der von der Regelanordnung unmittelbar ausführbar ist. Die Ausführung des Maschinencodes durch die Regelanordnung bewirkt, dass die Regelanordnung einen Kraftregler und einen Positionsregler realisiert, wobei die beiden Regler wie obenstehend beschrieben wirken. Das Computerprogramm kann auf einem Datenträger gespeichert sein.

Die Walzanordnung weist erfindungsgemäß ein Walzgerüst auf. Das Walzgerüst weist ein Stellglied auf, mittels dessen ein Walzspalt des Walzgerüsts unter Last einstellbar ist. Das Walzgerüst weist Erfassungselemente auf, von denen im Betrieb der Walzanordnung ein Stellwegistwert des Stellgliedes erfasst wird und mindestens eine erste Größe erfasst wird, die für einen Walzkraftistwert charakteristisch ist, mit dem im Betrieb der Walzanordnung im Walzspalt des Walzgerüsts ein Walzgut gewalzt wird. Die Walzanordnung weist weiterhin eine Regelanordnung auf, wie sie obenstehend beschrieben wurde. Im Betrieb der Walzanordnung wird die mindestens eine erste Größe oder ein aus der ersten Größe abgeleiteter Walzkraftistwert dem Kraftregler der Regelanordnung zugeführt. Der Stellwegistwert wird dem Positionsregler der Regelanordnung zugeführt. Die vom Positionsregler der Regelanordnung ermittelte Stellgröße wird an das Stellglied ausgegeben.

Die erfindungsgemäße Walzanordnung kann insbesondere in einer Walzstraße verwendet werden, die mehrere Walzanordnungen aufweist, die im Betrieb der Walzstraße von einem Walzgut nacheinander durchlaufen werden. Prinzipiell kann die erfindungsgemäße Walzanordnung hierbei eine beliebige der Walzanordnungen der Walzstraße sein. In der Regel wird die erfindungsgemäße Walzanordnung jedoch die im Betrieb der Walzstraße vom Walzgut zuletzt durchlaufene Walzanordnung sein.

Durch die erfindungsgemäße Vorgehensweise wird bewirkt, dass die Exzentrizität der Walzen des Walzgerüsts durch entsprechende Vorsteuerung des Stellgliedes kompensiert werden kann, obwohl die Regelanordnung im Ergebnis eine Kraftregelung des Walzgerüsts bewirkt.

Vorzugsweise wirkt der Kraftregler integrierend. Insbesondere kann er als Regler mit einem Integralanteil ausgebildet sein. Durch diese Ausgestaltung arbeitet der Kraftregler besonders wirksam.

Es ist möglich, dem Positionsregler im Betrieb der Regelanordnung zusätzlich zu den Werten Stellwegkorrekturwert, Exzentrizitätskompensationswert und Stellwegistwert einen Stellweggrundsollwert zuzuführen. Durch diese Vorgehensweise wird erreicht, dass bereits zu Beginn des Betriebs der Walzanordnung das Stellglied zumindest im Wesentlichen auf einen sinnvollen Anfangswert eingestellt wird.

Vorzugsweise ist der Positionsregler als reiner Proportionalregler ausgebildet. Durch diese Ausgestaltung ergibt sich eine qualitativ höherwertige Regelung der Walzkraft.

Es ist möglich, der Regelanordnung den Walzkraftistwert als solches direkt zuzuführen. Alternativ kann die Regelanordnung einen Walzkraftistwertermittler aufweisen, dem im Betrieb der Regelanordnung für den Walzkraftistwert charakteristische Größen zugeführt werden. In diesem Fall wird von dem Walzkraftistwertermittler anhand der charakteristischen Größen der Walzkraftistwert ermittelt.

Die Regelanordnung kann als softwareprogrammierbare Regelanordnung ausgebildet sein. In diesem Fall sind der Kraftregler und der Positionsregler als Softwareblöcke realisiert. Falls die Regelanordnung den obenstehend erwähnten Walzkraftistwertermittler aufweist, ist vorzugsweise auch der Walzkraftistwertermittler als Softwareblock ausgebildet.

Bezüglich des Computerprogramms bewirkt die Ausführung des Maschinencodes durch die Regelanordnung vorzugsweise, dass die Regelanordnung auch den Walzkraftistwertermittler realisiert. Das Computerprogramm kann insbesondere als Computerprogrammprodukt vorliegen.

Weitere Vorteile und Einzelheiten ergeben sich aus der nachfolgenden Beschreibung eines Ausführungsbeispiels in Verbindung mit der Zeichnung. Es zeigen in Prinzipdarstellung:
FIG 1 eine erfindungsgemäße Walzanordnung,
FIG 2 eine mögliche Ausgestaltung einer Regelanordnung und
FIG 3 eine Walzstraße.

Gemäß FIG 1 weist eine Walzanordnung 1 ein Walzgerüst 2 auf. Das Walzgerüst 2 ist gemäß FIG 1 als Quartogerüst ausgebildet. Die Ausgestaltung des Walzgerüsts 2 als Quartogerüst ist im Rahmen der vorliegenden Erfindung jedoch von untergeordneter Bedeutung.

Das Walzgerüst 2 weist Arbeitswalzen 3 auf. Die Arbeitswalzen 3 bilden zwischen sich einen Walzspalt 4 aus. Im Walzspalt 4 wird ein Walzgut 5 gewalzt. Der Walzvorgang kann ein Kaltwalzen oder ein Warmwalzen sein.

Das Walzgut 5 ist gemäß FIG 1 ein Band, insbesondere ein Metallband. Das Walzgut 5 kann alternativ jedoch eine andere Form aufweisen, beispielsweise stab- oder rohrförmig ausgebildet sein.

Das Walzgut 5 kann beispielsweise aus Stahl, Aluminium oder Kupfer bestehen. Alternativ kann das Walzgut 5 - unabhängig von seiner Form - aus einem anderen Material bestehen, beispielsweise aus Kunststoff.

Der Walzspalt 4 ist mittels eines Stellgliedes 6 einstellbar. Gemäß FIG 1 ist das Stellglied 6 als Hydraulikzylindereinheit ausgebildet. Die Ausbildung als Hydraulikzylindereinheit ist jedoch von untergeordneter Bedeutung. Entscheidend ist, dass das Stellglied 6 nicht nur im lastfreien Zustand, sondern auch unter Last anstellbar ist, also während das Walzgut 5 im Walzspalt 4 gewalzt wird.

Die Walzanordnung 1 weist weiterhin eine Regelanordnung 7 auf. Im Betrieb der Walzanordnung 1 wird das Walzgerüst 2 von der Regelanordnung 7 geregelt. Zu diesem Zweck weist die Regelanordnung 7 einen Kraftregler 8 und einen Positionsregler 9 auf. Der Positionsregler 9 ist hierbei dem Kraftregler 8 unterlagert. Im Betrieb der Walzanordnung 1 (bzw. im Betrieb der Regelanordnung 7) arbeiten das Walzgerüst 2 (einschließlich seines Stellgliedes 6) und die Regelanordnung 7 wie folgt:

Dem Kraftregler 8 werden ein Walzkraftsollwert F* und ein Walzkraftistwert F zugeführt. Mit einer mit dem Walzkraftistwert F korrespondierenden Walzkraft wird im Walzspalt 4 des Walzgerüsts 2 das Walzgut 5 gewalzt.

Der Walzkraftsollwert F* kann beispielsweise von der Regelanordnung 7 mittels eines internen Walzkraftsollwertermittlers generiert werden. Der Walzkraftsollwertermittler ist in FIG 1 jedoch nicht dargestellt. Alternativ kann der Walzkraftsollwert F* der Regelanordnung 7 von außen zugeführt werden.

Der Walzkraftistwert F muss mittels geeigneter Erfassungselemente 10 direkt oder indirekt erfasst werden. Gemäß FIG 1 werden beispielsweise charakteristische Größen p1, p2 erfasst, aus denen der Walzkraftistwert F abgeleitet werden kann. Beispielsweise werden als charakteristische Größen p1, p2 Drücke, p1, p2 erfasst, die in Arbeitsräumen 11, 12 der Hydraulikzylindereinheit 6 herrschen. Die erfassten charakteristischen Größen p1, p2 werden gemäß FIG 1 einem Walzkraftistwertermittler 13 zugeführt. Der Walzkraftistwertermittler 13 ermittelt anhand der ihm zugeführten charakteristischen Größen p1, p2 den Walzkraftistwert F und leitet den Walzkraftistwert F an den Kraftregler 8 weiter. Insbesondere kann der Walzkraftistwertermittler 13 bei der Ausgestaltung gemäß FIG 1 den Walzkraftistwert F gemäß der Beziehung $F = p ⁢ 1 ⁢ A ⁢ 1 - p ⁢ 2 ⁢ A ⁢ 2$
ermitteln, wobei A1 und A2 die die Arbeitsräume 11, 12 der Hydraulikzylindereinheit 6 begrenzenden Flächen A1, A2 eines Kolbens 14 der Hydraulikzylindereinheit 6 sind. Wenn das Stellglied 6 andersartig ausgebildet wäre, könnte der Walzkraftistwert F jedoch auch anderweitig erfasst oder ermittelt werden. Insbesondere ist es möglich, den Walzkraftistwert F direkt mittels einer Kraftmessdose zu erfassen. Diese Vorgehensweise ist unabhängig davon möglich, ob das Stellglied 6 als Hydraulikzylindereinheit realisiert ist oder nicht. In diesem Fall wird dem Kraftregler 8 direkt die erfasste Größe zugeführt, da die erfasste Größe in diesem Fall direkt dem Walzkraftistwert F entspricht.

Der Kraftregler 8 ermittelt anhand des Walzkraftsollwertes F* und des Walzkraftistwertes F einen Stellwegkorrekturwert δs1*. Den Stellwegkorrekturwert δs1* führt der Kraftregler 8 dem Positionsregler 9 zu.

Der Positionsregler 9 nimmt den Stellwegkorrekturwert δs1* entgegen. Als weitere Eingangswerte nimmt der Positionsregler 9 weiterhin einen Stellwegistwert s und einen Exzentrizitätskompensationswert δs2* entgegen. Weiterhin kann dem Positionsregler 9 zusätzlich ein Stellweggrundsollwert s* zugeführt werden. Dies ist jedoch nur optional der Fall.

Anhand der ihm zugeführten Werte δs1*, δs2*, s und gegebenenfalls s* ermittelt der Positionsregler 9 eine Stellgröße δq. Die Stellgröße δq wird vom Positionsregler 9 an das Stellglied 6 ausgegeben. Auf Grund der Stellgröße δq wird der Stellweg des Stellgliedes 6 verändert. Die Stellgröße δq kann im Falle der Ausgestaltung des Stellgliedes 6 als Hydraulikzylindereinheit beispielsweise eine Ölmenge sein, die von einer nicht dargestellten Ölpumpe pro Zeiteinheit in den Arbeitsraum 11 der Hydraulikzylindereinheit gepumpt bzw. aus ihm abgelassen wird.

Der Stellwegistwert s wird mittels eines geeigneten, an sich bekannten Erfassungselements 10' der Walzanordnung 1 erfasst und von diesem Erfassungselement 10' dem Positionsregler 9 zugeführt. Derartige Erfassungselemente 10' sind allgemein bekannt.

Der Exzentrizitätsverlauf kann innerhalb der Regelanordnung 7 eigenständig ermittelt werden. Entsprechende Ermittlungseinrichtungen sind im Stand der Technik bekannt, siehe beispielsweise die obenstehend erwähnten US-Patente 4,656,854, 4,222,254 und 3,709,009. Alternativ kann der Exzentrizitätsverlauf der Regelanordnung 7 von außen zugeführt werden. Entscheidend ist, dass der Regelanordnung 7 Größen E, α, welche den Verlauf der Exzentrizität beschreiben, bekannt sind. Bei den Größen kann es sich beispielsweise um eine Amplitude E der Exzentrizität und eine Phasenlage α der Exzentrizität handeln. Die Phasenlage α kann gegebenenfalls ein Vektor sein, der für jede der Walzen 3, 15 des Walzgerüsts 2 eine eigene Frequenz und eine eigene Einzelphasenlage enthält, also sowohl für jede der Arbeitswalzen 3 als auch für jede der Stützwalzen 15.

Gemäß FIG 1 wird mittels eines weiteren Erfassungselements 10" eine korrespondierende Winkellage ϕ der Walzen 3, 15 des Walzgerüsts 2 erfasst. Die Winkellage ϕ (die analog zur Phasenlage α ein Vektor sein kann) wird einem Kompensationswertermittler 16 zugeführt. Der Kompensationswertermittler 16 ermittelt anhand der ihm zugeführten Größen E, α, ϕ in an sich bekannter Weise den Exzentrizitätskompensationswert δs2* und führt ihn dem Positionsregler 9 zu.

Im Stand der Technik sind - in Verbindung mit Walzspaltregelungen - auch andere Verfahren zur Ermittlung des Exzentrizitätskompensationswertes δs2* bekannt. Beispielsweise ist bekannt, anhand der Drehzahl des Antriebsmotors für die Arbeitswalzen 3 (mindestens) eine Frequenz der Exzentrizität (und damit auch des Exzentrizitätskompensationswertes δs2*) zu bestimmen und Amplitude und Phasenlage des zeitlichen Verlaufs des Exzentrizitätskompensationswertes δs2* nachzuführen, bis die Exzentrizität vollständig ausgeregelt ist. Welches Verfahren zur Ermittlung des Exzentrizitätskompensationswertes δs2* angewendet wird, liegt im Belieben des Fachmanns. Entscheidend ist, dass der Kompensationswertermittler 16 den jeweiligen Exzentrizitätskompensationswert δs2* korrekt ermittelt und ihn dem Positionsregler 9 zuführt.

Der Kraftregler 8 arbeitet derart, dass er bei konstantem Walzkraftsollwert F* den Stellwegkorrekturwert δs1* so lange nachführt, bis der Walzkraftistwert F dem Walzkraftsollwert F* entspricht. Insbesondere bewirkt der Kraftregler 8 bei einer Erhöhung des Walzkraftistwertes F nicht ein Verfahren der Arbeitswalzen 3 des Walzgerüsts·2 aufeinander zu, wie dies bei einer Kompensation einer Auffederung des Walzgerüsts 2 der Fall wäre. Vielmehr bewirkt der Kraftregler 8 in einem derartigen Fall ein Auffahren der Arbeitswalzen 3, um den Walzkraftistwert F dem Walzkraftsollwert F* anzupassen.

Der Kraftregler 8 sollte vorzugsweise integrierend wirken. Zu diesem Zweck kann der Kraftregler 8 beispielsweise als I-Regler, als PI-Regler oder als PID-Regler ausgebildet sein. Die Abkürzungen P, I und D stehen hierbei für die üblichen Bezeichnungen Proportional, Integral und Differenzial. Der Kraftregler 8 kann alternativ auch als anderer Regler mit einem Integralanteil ausgebildet sein. Der Positionsregler 9 ist vorzugsweise als reiner P-Regler ausgebildet. Er kann eine Kompensation eines Nullpunktfehlers und eine Linearisierung des Stellgliedverhaltens umfassen.

Die erfindungsgemäße Regelanordnung 7 kann als Hardwareschaltung ausgebildet sein. Vorzugsweise ist die Regelanordnung 7 gemäß FIG 2 jedoch als softwareprogrammierbare Regelanordnung ausgebildet. Die Regelanordnung 7 weist daher eine Eingabeeinrichtung 17 auf, über die der Regelanordnung 7 zumindest der Stellwegistwert s und mindestens eine weitere Größe zugeführt werden. Die mindestens eine weitere Größe ist entweder der Walzkraftistwert F oder mindestens eine Größe p1, p2, aus der der Walzkraftistwert F ableitbar ist. Soweit erforderlich, können der Regelanordnung 7 über die in FIG 2 dargestellte Eingabeeinrichtung 17 oder eine andere, in FIG 2 nicht dargestellte Eingabeeinrichtung weitere Werte zugeführt werden, z. B. der Walzkraftsollwert F*, der Stellweggrundsollwert s* oder die Größen E, α, welche die Exzentrizität beschreiben.

Die Regelanordnung 7 von FIG 2 weist weiterhin eine Recheneinheit 18 auf, beispielsweise einen Mikroprozessor. Die Recheneinheit 18 arbeitet ein Computerprogramm 19 ab, das in einer Speichereinrichtung 20 der Regelanordnung 7 hinterlegt ist. Die Speichereinrichtung 20 der Regelanordnung 7 entspricht einem Datenträger im Sinne der vorliegenden Erfindung.

Das Computerprogramm 19 weist Maschinencode 21 auf, der von der Regelanordnung 7 unmittelbar ausführbar ist. Die Ausführung des Maschinencodes 21 durch die Regelanordnung 7 bewirkt, dass die Regelanordnung 7 zumindest den Kraftregler 8 und den Positionsregler 9 als Softwareblöcke 22 realisiert. Soweit die Regelanordnung 7 weitere Komponenten aufweist, beispielsweise den Walzkraftistwertermittler 13 und/oder den Kompensationswertermittler 16, bewirkt die Ausführung des Maschinencodes 21 durch die Regelanordnung 7 vorzugsweise auch die Realisierung dieser Komponenten 13, 16 als Softwareblöcke 22. Der als Softwareblock 22 realisierte Kraftregler 8, der als Softwareblock 22 realisierte Positionsregler 9 und gegebenenfalls die weiteren als Softwareblöcke 22 realisierten Komponenten 13, 16 der Regelanordnung 7 wirken selbstverständlich so, wie dies obenstehend in Verbindung mit FIG 1 detailliert erläutert wurde. Insbesondere ermittelt die Recheneinheit 18 die Stellgröße δq und gibt sie über eine Ausgabeeinrichtung 17' an das Stellglied 6 aus.

In Verbindung mit FIG 3 wird nunmehr eine Walzstraße beschrieben. Die Walzstraße weist gemäß FIG 3 mehrere Walzanordnungen 1, 23 auf. Jede Walzanordnung 1, 23 weist ein Walzgerüst 2, 24 auf, das von einer der jeweiligen Walzanordnung 1, 23 zugeordneten Regelanordnung 7, 25 geregelt wird. Die Walzanordnungen 1, 23 der Walzstraße werden im Betrieb der Walzstraße vom Walzgut 5 nacheinander durchlaufen. Das Walzgerüst 2, das vom Walzgut 5 zuletzt durchlaufen wird, ist oftmals als sogenanntes Dressiergerüst ausgebildet. Zumindest die Walzanordnung 1, die im Betrieb der Walzstraße vom Walzgut 5 zuletzt durchlaufen wird, ist vorzugsweise entsprechend FIG 1 ausgebildet und wird so betrieben, wie dies obenstehend in Verbindung mit FIG 1 detailliert erläutert wurde. Alternativ oder zusätzlich ist es jedoch auch möglich, dass mindesten eine andere Walzanordnung 23 der Walzstraße entsprechend FIG 1 ausgebildet ist und entsprechend FIG 1 betrieben wird.

Mit der erfindungsgemäßen Vorgehensweise ist ein überlegener kraftgeregelter Betrieb der Walzanordnung 1 erreichbar. Insbesondere können Exzentrizitäten erheblich besser ausgeregelt werden, als dies im Stand der Technik möglich ist.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Regelanordnung für ein Walzgerüst (2),
- wobei die Regelanordnung einen Kraftregler (8) und einen dem Kraftregler (8) unterlagerten Positionsregler (9) aufweist,
- wobei im Betrieb der Regelanordnung
-- dem Kraftregler (8) ein Walzkraftsollwert (F*) und ein Walzkraftistwert (F) zugeführt werden und von dem Kraftregler (8) anhand des Walzkraftsollwertes (F*) und des Walzkraftistwertes (F) ein Stellwegkorrekturwert (δs1*) ermittelt wird,
-- dem Positionsregler (9) der Stellwegkorrekturwert (δs1*) und ein Stellwegistwert (s) eines Stellgliedes (6) zugeführt werden,
-- von dem Positionsregler (9) anhand der ihm zugeführten Werte (δs1*, δs2*, s) eine Stellgröße (δq) ermittelt wird, auf Grund derer der Stellweg des Stellgliedes (6) verändert wird, und an das Stellglied (6) ausgegeben wird,
- so dass die Regelanordnung im Betrieb eine Kraftregelung des Walzgerüsts (2) bewirkt, **dadurch gekennzeichnet, dass** dem Positionsregler zusätzlich ein vom Stellwegkorrekturwert (δs1*) verschiedener Exzentrizitätskompensationswert (δs2* ) zugeführt wird.

2. Regelanordnung nach Anspruch 1,
**dadurch gekennzeichnet, dass** der Kraftregler (8) integrierend wirkt, insbesondere als Regler mit einem Integralanteil ausgebildet ist.

3. Regelanordnung nach Anspruch 1 oder 2,
**dadurch gekennzeichnet, dass** dem Positionsregler (9) im Betrieb der Regelanordnung zusätzlich zu den Werten Stellwegkorrekturwert (8s1*), Exzentrizitätskompensationswert (δs2*) und Stellwegistwert (s) ein Stellweggrundsollwert (s*) zugeführt wird.

4. Regelanordnung nach Anspruch 1, 2 oder 3,
**dadurch gekennzeichnet, dass** der Positionsregler (9) als reiner Proportionalregler ausgebildet ist.

5. Regelanordnung nach einem der obigen Ansprüche,
**dadurch gekennzeichnet, dass** die Regelanordnung einen Walzkraftistwertermittler (13) aufweist, dem im Betrieb der Regelanordnung für den Walzkraftistwert (F) charakteristische Größen (p1, p2) zugeführt werden und von dem anhand der charakteristischen Größen (p1, p2) der Walzkraftistwert (F) ermittelt wird.

6. Regelanordnung nach einem der obigen Ansprüche,
**dadurch gekennzeichnet, dass** die Regelanordnung als software-programmierbare Regelanordnung ausgebildet ist und dass der Kraftregler (8) und der Positionsregler (9) als Softwareblöcke (22) realisiert sind.

7. Regelanordnung nach Anspruch 5 und 6,
**dadurch gekennzeichnet, dass** auch der Walzkraftistwertermittler (13) als Softwareblock (22) realisiert ist.

8. Computerprogramm für eine Regelanordnung (7) nach Anspruch 6 oder 7, das Maschinencode (21) aufweist, der von der Regelanordnung (7) unmittelbar ausführbar ist und dessen Ausführung durch die Regelanordnung (7) bewirkt, dass die Regelanordnung (7) einen Kraftregler (8) und einen Positionsregler (9) realisiert, die gemäß einem der Ansprüche 1 bis 4 wirken.

9. Computerprogramm nach Anspruch 8,
**dadurch gekennzeichnet, dass** die Ausführung des Maschinencodes (21) durch die Regelanordnung (7) zusätzlich bewirkt, dass die Regelanordnung (7) einen Walzkraftistwertermittler (13) realisiert, der gemäß Anspruch 5 wirkt.

10. Datenträger mit einem auf dem Datenträger in maschinenlesbarer Form gespeicherten Computerprogramm nach Anspruch 8 oder 9.

11. Walzanordnung,
- wobei die Walzanordnung ein Walzgerüst (2) aufweist,
- wobei das Walzgerüst (2) ein Stellglied (6) aufweist, mittels dessen ein Walzspalt (4) des Walzgerüsts (2) unter Last einstellbar ist,
- wobei das Walzgerüst (2) Erfassungselemente (10, 10') aufweist, von denen im Betrieb der Walzanordnung ein Stellwegistwert (s) des Stellgliedes (6) erfasst wird und mindestens eine erste Größe (p1, p2) erfasst wird, die für einen Walzkraftistwert (F) charakteristisch ist, mit dem im Betrieb der Walzanordnung im Walzspalt (4) des Walzgerüsts (2) ein Walzgut (5) gewalzt wird,
**dadurch gekennzeichnet, dass** die Walzanordnung eine Regelanordnung (7) nach einem der Ansprüche 1 bis 7 aufweist und dass im Betrieb der Walzanordnung
- die mindestens eine erste Größe (p1, p2) oder ein aus der ersten Größe (p1, p2) abgeleiteter Walzkraftistwert (F) dem Kraftregler (8) der Regelanordnung (7) zugeführt wird,
- der Stellwegistwert (s) dem Positionsregler (9) der Regelanordnung (7) zugeführt wird und
- die vom Positionsregler (9) der Regelanordnung (7) ermittelte Stellgröße (δq) an das Stellglied (6) ausgegeben wird.

12. Walzstraße mit mehreren Walzanordnungen (1, 23), die im Betrieb der Walzstraße von einem Walzgut (5) nacheinander durchlaufen werden,
**dadurch gekennzeichnet, dass** die im Betrieb der Walzstraße vom Walzgut (5) zuletzt durchlaufene Walzanordnung (1) gemäß Anspruch 11 ausgebildet ist.

## Claims

1. Controlling arrangement for a rolling stand (2),
- wherein the controlling arrangement has a force controller (8) and a position controller (9), which is subordinate to the force controller (8),
- wherein, during the operation of the controlling arrangement,
-- the force controller (8) is fed a rolling force setpoint value (F*) and a rolling force actual value (F) and, from the rolling force setpoint value (F*) and the rolling force actual value (F), the force controller (8) determines an actuating distance correction value (δs1*),
-- the actuating distance correction value (δs1*), and an actuating distance actual value (s) of an actuating element (6) are fed to the position controller (9),
-- from the values fed to it (6s1*, δs2*, s), the position controller (9) determines a manipulated variable (δq), on the basis of which the actuating distance of the actuating element (6) is changed, and which is output to the actuating element (6),
- so that the controlling arrangement brings about force control of the rolling stand (2) during operation, **characterized in that** an eccentricity compensation value (δs2*), which is different from the actuating distance correction value (δs1*) is additionally fed to the position controller.

2. Controlling arrangement according to Claim 1, **characterized in that** the force controller (8) has integral action, in particular is formed as a controller with an integral component.

3. Controlling arrangement according to Claim 1 or 2, **characterized in that**, in addition to the values that are the actuating distance correction value (δs1*), eccentricity compensation value (δs2*) and actuating distance actual value (s), the position controller (9) is fed a basic actuating distance setpoint value (s*) during the operation of the controlling arrangement.

4. Controlling arrangement according to Claim 1, 2 or 3, **characterized in that** the position controller (9) is formed as a purely proportional controller.

5. Controlling arrangement according to one of the above claims, **characterized in that** the controlling arrangement has a rolling force actual value determinator (13), to which variables (p1, p2) that are characteristic of the rolling force actual value (F) are fed to the controlling arrangement during operation and by which the rolling force actual value (F) is determined from the characteristic variables (p1, p2).

6. Controlling arrangement according to one of the above claims, **characterized in that** the controlling arrangement is formed as a software-programmable controlling arrangement and **in that** the force controller (8) and the position controller (9) are realized as software blocks (22).

7. Controlling arrangement according to Claims 5 and 6, **characterized in that** the rolling force actual value determinator (13) is also realized as a software block (22).

8. Computer program for a controlling arrangement (7) according to Claim 6 or 7, which comprises machine code (21) which can be executed directly by the controlling arrangement (7) and the execution of which by the controlling arrangement (7) has the effect that the controlling arrangement (7) realizes a force controller (8) and a position controller (9), which act according to one of Claims 1 to 4.

9. Computer program according to Claim 8, **characterized in that** the execution of the machine code (21) by the controlling arrangement (7) additionally brings about the effect that the controlling arrangement (7) realizes a rolling force actual value determinator (13), which acts according to Claim 5.

10. Data carrier with a computer program according to Claim 8 or 9 stored on the data carrier in a machine-readable form.

11. Rolling arrangement,
- wherein the rolling arrangement has a rolling stand (2),
- wherein the rolling stand (2) has an actuating element (6), by means of which a roll gap (4) of the rolling stand (2) can be set under load,
- wherein the rolling stand (2) has detecting elements (10, 10') , by which an actuating distance actual value (s) of the actuating element (6) is detected during the operation of the rolling arrangement and at least one first variable (p1, p2) that is characteristic of a rolling force actual value (F) with which a rolled stock (5) is rolled in the roll gap (4) of the rolling stand (2) during the operation of the rolling arrangement is detected,
**characterized in that** the rolling arrangement has a controlling arrangement (7) according to one of Claims 1 to 7 and **in that**, during the operation of the rolling arrangement,
- the at least one first variable (p1, p2) or a rolling force actual value (F) derived from the first variable (p1, p2) is fed to the force controller (8) of the controlling arrangement (7),
- the actuating distance actual value (s) is fed to the position controller (9) of the controlling arrangement (7) and
- the manipulated variable (δq) determined by the position controller (9) of the controlling arrangement (7) is output to the actuating element (6).

12. Rolling mill with a number of rolling arrangements (1, 23) that are passed through one after the other by a rolled stock (5) during the operation of the rolling mill, **characterized in that** the rolling arrangement (1) that is passed through last by the rolled stock (5) during the operation of the rolling mill is formed according to Claim 11.

## Revendications

1. Dispositif de réglage d'une cage ( 2 ) de laminoir,
- dans lequel le dispositif de réglage comporte un régleur ( 8 ) de force et un régleur ( 9 ) de position subordonné au régulateur ( 8 ) de force,
- dans lequel en fonctionnement du dispositif de réglage
-- une valeur ( F* ) de consigne de force de laminage et une valeur ( F ) réelle de force de laminage sont envoyées au régleur ( 8 ) de force et une valeur ( δs1* ) de correction de course de réglage est déterminée par le régleur ( 8 ) de force au moyen de la valeur ( F* ) de consigne de force de laminage et de la valeur ( F ) réelle de force de laminage,
-- il est envoyé au régleur ( 9 ) de position la valeur ( δs1* ) de correction de la course de réglage et une valeur ( s ) de course de réglage d'un actionneur ( 6 ),
-- il est déterminé par le régleur ( 9) de position au moyen des valeurs ( δs1*, δs2*, s ) qui lui sont envoyées, une grandeur ( δq ) de réglage sur la base de laquelle la course de réglage de l'actionneur ( 6 ) est modifiée et cette grandeur est envoyée à l'actionneur ( 6 ),
- de sortes que le dispositif de réglage provoque, en fonctionnement, une régulation de la force de la cage ( 2 ) de laminoir, **caractérisé en ce qu'**il est envoyé au régleur de position, en plus, une valeur ( δs2* ) de compensation d'excentricité différente de la valeur ( δs1* ) de correction de la course de réglage.

2. Dispositif de réglage suivant la revendication 1, **caractérisé en ce que** le régleur ( 8 ) de force agit par intégration, en étant notamment constitué en régleur ayant une proportion intégrale.

3. Dispositif de réglage suivant la revendication 1 ou 2,
**caractérisé en ce qu'**il est envoyé au régleur ( 9 ) de position, en fonctionnement du dispositif de réglage, en plus de la valeur ( δs1* ) de correction de course de réglage, de la valeur ( δs2* ) de compensation d'excentricité et de la valeur ( s ) de course de réglage, une valeur ( s* ) de consigne de base de course de réglage.

4. Dispositif de réglage suivant la revendication 1, 2 ou 3,
**caractérisé en ce que** le régleur ( 9 ) de position est constitué en régleur proportionnel pur.

5. Dispositif de réglage suivant l'une des revendications précédentes,
**caractérisé en ce que** le dispositif de réglage comporte un détecteur ( 13 ) de la valeur réelle de la force de laminage auquel sont envoyés, en fonctionnement du dispositif de réglage, des grandeurs ( p1, p2 ) caractéristiques de la valeur ( F ) réelle de la force de laminage et par lequel la valeur ( F ) réelle de la force de laminage est déterminée au moyen des grandeurs ( p1, p2 ) caractéristiques.

6. Dispositif de réglage suivant l'une des revendications précédentes,
**caractérisé en ce que** le dispositif de réglage est constitué sous la forme d'un dispositif de réglage programmable par logiciel et **en ce que** le régleur ( 8 ) de force et le régleur ( 9 ) de position sont réalisés sous la forme de bloc ( 22 ) logiciel.

7. Dispositif de réglage suivant la revendication 5 et 6, **caractérisé en ce que** le détecteur ( 13 ) de valeur réelle de la force de laminage est réalisé aussi en bloc ( 22 ) logiciel.

8. Programme informatique pour un dispositif ( 7 ) de réglage suivant la revendication 6 ou 7, qui a un code machine ( 21 ), qui peut être réalisé directement par le dispositif ( 7 ) de réglage et dont la réalisation est provoquée par le dispositif ( 7 ) de réglage, et le dispositif ( 7) de réglage réalise un régleur ( 8 ) de force et un régleur ( 9 ) de position, qui agissent suivant l'une des revendications 1 à 4.

9. Programme informatique suivant la revendication 8, **caractérisé en ce que** la réalisation du code ( 21 ) machine est provoquée en plus par le dispositif ( 7 ) de réglage, de manière à ce que le dispositif ( 7 ) de réglage réalise un détecteur ( 13 ) de valeur réelle de la force de laminage, qui agit suivant la revendication 5.

10. Support de données ayant un programme informatique suivant la revendication 8 ou 9, mémorisé sur le support de données sous une forme pouvant être lue par une machine.

11. Dispositif de laminage,
- dans lequel le dispositif de laminage a une cage ( 2 ) de laminoir,
- dans lequel la cage ( 2 ) de laminoir a un actionneur ( 6 ) au moyen duquel une emprise ( 4 ) de la cage ( 2) de laminoir peut être réglée sous charge,
- dans lequel la cage ( 2 ) de laminoir a des éléments ( 10, 10' ) de détection, par lesquels, alors que le dispositif de laminage est en fonctionnement, une valeur ( s ) réelle de la course de réglage de l'actionneur ( 6 ) est détectée et au moins une première grandeur ( p1, p2 ) est détectée, grandeur qui est caractéristique d'une valeur ( F ) réelle de la force de laminage, avec laquelle, alors que le dispositif de laminage est en fonctionnement, un produit ( 5 ) à laminer est laminé dans l'emprise ( 4 ) de la cage ( 2 ) de laminoir,
**caractérisé en ce que** le dispositif de laminage a un dispositif ( 7 ) de réglage suivant l'une des revendications 1 à 7 et **en ce que** lorsque le dispositif de laminage fonctionne
- la au moins une première grandeur ( p1, p2 ) ou une valeur ( F ) de force de laminage déduite de la première grandeur ( p1, p2 ) est envoyée au régleur ( 8 ) de force du dispositif ( 7 ) de réglage,
- la valeur ( s ) réelle de la course de réglage est envoyée au régleur ( 9 ) de position du dispositif ( 7 ) de réglage et
- la grandeur ( δq ) de réglage déterminée par le régleur ( 9 ) de position du dispositif ( 7 ) de réglage est envoyée à l'actionneur ( 6 ).

12. Train de laminoir ayant plusieurs dispositifs ( 1, 23 ), qui sont parcourus, lorsque le train de laminoir fonctionne, les uns après les autres par un produit ( 5 ) à laminer, **caractérisé en ce que** le dispositif ( 1 ) de laminage, parcouru en dernier par le produit ( 5 ) à laminer lorsque le train de laminoir fonctionne, est constitué suivant la revendication 11.
